# EUROPÄISCHE PATENTSCHRIFT

(11) **EP 1 636 001 B1**
(45) Veröffentlichungstag und Bekanntmachung des Hinweises auf die Patenterteilung: **15.10.2008**
(21) Anmeldenummer: 04729883.1
(22) Anmeldetag: 28.04.2004
(51) Int. Cl.: B27F 5/02, B23Q 3/00

(54) **MASCHINE ZUM PROFILIEREN VON LÄNGLICHEN, PLATTENFÖRMIGEN WERKSTÜCKEN ENTLANG DER LÄNGSKANTEN**
MACHINE FOR PROFILING OBLONG FLAT WORKPIECES ALONG THE LONGITUDINAL EDGES
MACHINE POUR PROFILER DES PIECES PLATES ALLONGEES LE LONG DES ARETES LONGITUDINALES

(30) Priorität: 24.06.2003 DE 10328204
(43) Veröffentlichungstag der Anmeldung: 22.03.2006
(73) Patentinhaber: Homag Holzbearbeitungssysteme AG, 72296 Schopfloch (DE)
(72) Erfinder: KEMPKENSTEFFEN, Heinz, 33397 Rietberg (DE)
(74) Vertreter: Elbertzhagen, Otto
(86) Internationale Anmeldenummer: PCT/EP2004/004490
(87) Internationale Veröffentlichungsnummer: WO 2004/113037

(56) Entgegenhaltungen:
- BE-A- 650 647
- CH-A- 248 053
- DE-A- 1 453 193
- DE-A- 1 801 524
- DE-A- 3 338 099
- DE-C1- 10 249 775
- FR-A- 1 508 362
- GB-A- 1 031 675
- US-A- 1 794 116
- US-A- 2 525 894
- US-A- 3 927 706

## Beschreibung

### TECHNISCHES GEBIET

Die Erfindung bezieht sich auf eine Maschine zum Profilieren von länglichen, plattenförmigen Werkstücken aus Holz und/oder Holzersatzstoffen, wie Paneelen für Fußbodenbeläge, Decken- oder Wandverkleidungen, im Bereich einander gegenüberliegender Längskanten im Durchlauf mit einer Fördervorrichtung zur flachliegenden sowie beidseits daran mit den Längskantenbereichen vorstehenden Aufnahme der Werkstücke in einer Transportebene und zum Befördern der Werkstücke in geradliniger Durchlaufrichtung, mit einer Profilierungszone, durch die hindurch sich die Fördervorrichtung erstreckt und in der zu beiden Seiten der Fördervorrichtung Bearbeitungsaggregate mit spannehmenden Profilierungswerkzeugen angeordnet sind, und mit einer oberhalb der Fördervorrichtung die Werkstücke an ihrer von der Fördervorrichtung abliegenden Seite entlang der Profilierungszone beaufschlagenden Oberdruckvorrichtung, wobei sich in der Durchlaufrichtung vor der Profilierungszone eine Einlaufzone mit einem in der Durchlaufrichtung geradlinig sich erstreckenden Anschlaglineal zum Ausrichten der Werkstücke mit einer ihrer Längskanten auf die Durchlaufrichtung befindet.

### STAND DER TECHNIK

Bei den bekannten Durchlaufmaschinen dieser Art schließt an die Einlaufzone mit dem Anschlaglineal unmittelbar die Profilierungszone mit den Profilierungswerkzeugen an. Die sich durch die Profilierungszone hindurch erstreckende Fördervorrichtung ist zur Einlaufseite der Maschine hin verlängert und verläuft somit auch durch die Einlaufzone hindurch, ohne hier nach oben hin von der Oberdruckvorrichtung überdeckt zu sein. Das Anschlaglineal ist seitlich neben diesem nach oben hin freien Bereich der Fördervorrichtung angeordnet. So werden die Werkstücke in der Einlaufzone bereits auf die Fördervorrichtung aufgegeben und entlang dem Anschlaglineal mit einer ihrer Längskanten geführt.

Die dementsprechend in der Einlaufzone auf die geradlinige Durchlaufrichtung mit einer ihrer Längskanten ausgerichteten Werkstücke werden für den Bearbeitungsprozeß in der Profilierungszone zwischen der Fördervorrichtung und der Oberdruckvorrichtung verspannt, sobald beim Übertritt von der Einlaufzone in die Profilierungszone die Oberdruckvorrichtung das jeweilige Werkstück erfaßt hat. Bei der Fördervorrichtung handelt es sich vornehmlich um eine Transportkette, deren Glieder für die Aufnahme hoher Druckkräfte ausgelegt sind. Die zwischen der Fördervorrichtung und der Oberdruckvorrichtung verspannten Werkstücke sollen ihre Ausrichtung während der Profilierungsvorgänge nicht ändern, damit die von den Profilierungswerkzeugen im Längskantenbereich der Werkstücke angebrachten Schnittflächen sich miteinander parallel in der Durchlaufrichtung erstrecken. Um

Ungenauigkeiten zu vermindern, werden in der Profilierungszone die Profilierungswerkzeuge beidseits der Fördervorrichtung so einander gegenüberliegend angeordnet, daß sich die auf die Werkstücke ausgeübten Bearbeitungskräfte quer zur Durchlaufrichtung möglichst gegeneinander aufheben.

Dennoch treten an den fertig bearbeiteten Werkstücken immer noch solche Toleranzen auf, die beim Verbau der Werkstücke zu störenden Überständen, Spalten oder dergleichen führen. Dies ist insbesondere bei solchen Paneelen der Fall, mit denen im zusammengefügten Zustand eine durchgehend ebene Fläche erzielt werden muß. Dies gilt vor allem für Fußbodenpaneele, bei denen eine hohe Genauigkeit der Parallelität an ihren einander gegenüberliegenden, profilierten Längskantenbereichen gefordert wird.

Bei den bekannten Durchlaufmaschinen stößt die Einhaltung enger Toleranzen an den bearbeiteten Werkstücken deshalb an Grenzen, weil zwischen der Fördervorrichtung und der Oberdruckvorrichtung Relativbewegungen quer zur Förderrichtung bzw. Durchlaufrichtung auftreten können. Dies liegt daran, daß die Kettenglieder einer als Fördervorrichtung verwendeten Kette zum Schlingern oder Gieren neigen, was sich mit zunehmendem Verschleiß verstärkt. Manche Werkstücke, solange sie noch unbearbeitet sind, weisen auf ihre Länge gesehen einen Verzug auf, weswegen die entlang dem Anschlaglineal in der Einlaufzone geführte Werkstücklängskante nicht exakt geradlinig ist. Entsprechend der dadurch undefinierten Anlage am Anschlaglineal wird ein solches Werkstück zwischen der Fördervorrichtung und der Oberdruckvorrichtung in der Profilierungszone in nicht definierter Ausrichtung verspannt, auch das kann zu Bearbeitungsungenauigkeiten beitragen, die zu störenden Abweichungen in der Parallelität der angearbeiteten Schnittflächen in den Längskantenbereichen der Werkstücke führen.

Aus dem Dokument BE 650 647 A ist eine Maschine gemäß Oberbegriff des Anspruchs 1, bekannt, mit der lange, balkenförmige Werkstücke mit quadratischem oder rechteckigem Querschnitt an allen vier Längsseiten bearbeitet werden können. Die Maschine weist eine Einlaufzone mit einem Anschlaglineal für die Seitenführung der Werkstücke auf. Befördert werden die Werkstücke sowohl in der Einlauf- als auch in der weiteren Profilierungszone mittels mehreren in Abstand voneinander angeordneten Kettenförderern, zwischen denen Werkstückauflagetische angeordnet sind. In der Einlaufzone werden die Werkstücke über einen Tisch vorgeschoben, in den eine Mehrblatt-Sägewelle eines Sägeaggregates integriert ist. Hiermit werden in die Unterseiten der Werkstücke Nuten eingeschnitten und die Auflagetische in der weiteren Profilierungszone weisen den Nuten entsprechende in der Werkstücktransportrichtung verlaufende Stege auf, die für eine Geradführung der Werkstücke sorgen.

Aus dem Dokument US 3,927,706 ist eine im Durchlauf arbeitende Maschine bekannt, mit der rechteckige oder quadratische, plattenförmige Werkstücke an ihren in der Durchlaufrichtung liegenden Kanten auf Format geschnitten werden. In der Einlaufzone der Maschine werden die Werkstücke an einem Führungslineal ausgerichtet, und hierzu ist eine dem Führungslineal gegenüberliegende Andruckvorrichtung vorgesehen, welche die Werkstücke an das Führungslineal anlegt.

### DIE ERFINDUNG

Der Erfindung liegt die Aufgabe zugrunde, eine Maschine der eingangs genannten Art zu schaffen, mit der eine exakte Parallelität der angearbeiteten Schnittflächen in den Längskantenbereichen der Werkstücke erzielt werden kann.

Diese Aufgabe wird bei einer Maschine der vorgenannten Art durch die Merkmale des Patentanspruchs 1 gelöst.

Für die Erfindung ist wesentlich, daß durch das Führungslineal, welches sich durch die Profilierungszone der Maschine hindurch erstreckt und welches in die in der Einlaufzone der Maschine in die Werkstücke eingeschnittene Führungsnut eingreift, die Fördervorrichtung und die Oberdruckvorrichtung der Profilierungszone von der Führung der Werkstücke befreit sind. Die Führungsnut wird in der Einlaufzone exakt in der geradlinigen Durchlaufrichtung eingeschnitten, in der sich auch die Führungsschiene befindet. Dafür sorgt die in der Einlaufzone angeordnete Andruckvorrichtung, welche die Werkstücke in gleichbleibender Ausrichtung beim Entlanglaufen an dem Anschlaglineal hält, wobei in dieser Ausrichtung die Werkstücke zwischen der Oberdruckeinrichtung und der Transporteinrichtung der Einlaufzone verspannt und entlang der Sägevorrichtung geführt werden. In der Wahl der Fördervorrichtung für die Profilierungszone hat man deshalb größere Freiheiten, so kann als Fördervorrichtung sogar eine Gleitbahn in Betracht kommen, auf der die Werkstücke durch die Oberdruckvorrichtung vorgeschoben transportiert werden. Für empfindliche Werkstücke kann die Fördervorrichtung der Profilierungszone alternativ aus einem Förderband bestehen, welches sich mit seinem Obertrum auf einer Gleitfläche bewegt.

Die mit der Durchlaufmaschine zu bearbeitenden Werkstücke sind an ihren als Sichtseiten bestimmten Breitseiten bereits oberflächenfertig ausgeführt. Die Werkstücke haben dementsprechend eine Gutseite, nämlich die oberflächenfertige Breitseite, die bei dem Bearbeitungsprozeß nicht beeinträchtigt, insbesondere nicht beschädigt werden darf. So versteht es sich, daß die in die länglichen Werkstücke einzuschneidende Führungsnut an der von der Gutseite abliegenden Breitseite der Werkstücke angebracht wird. Die Werkstücke können mit ihrer Gutseite nach unten hin liegend die Maschine durchlaufen, dementsprechend wird die Führungsnut an der obenliegenden Werkstückseite eingeschnitten.

Bevorzugt besteht das Sägewerkzeug der Sägevorrichtung aus einem Kreissägeblatt, welches mit seiner Blattebene zum einen in der Durchlaufrichtung und zum anderen senkrecht zur Transportebene der Werkstücke steht.

Im übrigen ergeben sich vorteilhafte Ausgestaltungsmerkmale der Erfindung aus den Unteransprüchen.

### KURZBESCHREIBUNG DER ZEICHNUNGSABBILDUNG

Die Erfindung wird nachfolgend anhand der Zeichnung an einem Ausführungsbeispiel noch näher erläutert. Dabei zeigen:
Fig. 1 eine schematische Seitansicht einer Durchlaufmaschine der vorgenannten Art,
Fig. 2 die Draufsicht auf die Durchlaufmaschine gemäß Fig. 1,
   - Fig. 3: einen Querschnitt durch die Maschine entlang der Linie III-III in Fig. 2,
   - Fig. 4: einen Querschnitt durch die Maschine entlang der Linie IV-IV in Fig. 2 und
   - Fig. 5: einen Querschnitt durch die Maschine entlang der Linie V-V in Fig. 2.

### WEG ZUR AUSFÜHRUNG DER ERFINDUNG

Im einzelnen zeigen die Figuren 1 und 2 ausgehend von der Einlaufseite der Durchlaufmaschine eine Einlaufzone 1, zu der hin mittels eines Hilfsförderers 2 Werkstücke 3 transportiert werden, bei denen es sich um längliche Paneele oder brettförmige Gebildet handelt, wie sie insbesondere für Fußbodenbeläge im Innenausbau verwendet werden. Im Bereich der Einlaufzone 1 der Maschine werden die Werkstücke 3 auf einer Transporteinrichtung 4 flachliegend aufgenommen, wobei im vorliegenden Fall die sogenannte Gutseite der Werkstücke 3, also die oberflächenfertige Breitseite, nach unten hin liegt.

Die Transporteinrichtung 4 umfaßt einen Grundkörper 5, der an seiner Oberseite eine Gleitfläche 6 aufweist, über die hinweg ein umlaufendes Förderband 8 mit seinem Obertrum 7 gleitet. Die Förderrichtung der Transporteinrichtung 4 entspricht der geradlinien Durchlaufrichtung der gesamten Maschine. Zur Verringerung der Gleitreibung wird das Obertrum 7 des Transportbandes 8 mit Stützluft unterblasen, dazu sind im Bereich der Gleitfläche 6 des Grundkörpers 5 eine Vielzahl von Luftdüsen 9 in einer oder mehrerer in Durchlaufrichtung liegenden Reihen angeordnet.

Auf dem Obertrum 7 des Transportbandes 8 werden die Werkstücke 3 mit einer ihrer Längskanten 3.1, siehe Fig. 3, auf die Durchlaufrichtung ausgerichtet. Hierzu ist seitlich neben dem Obertrum 7 des Transportbandes 8 der Transporteinrichtung 4 ein Anschlaglineal 10 angeordnet, dessen Anschlagfläche 10.1, siehe Fig. 3, sich geradlinig in der Durchlaufrichtung erstreckt.

Gegenüber dem Anschlaglineal 10 findet sich auf gleicher Höhe liegend eine Andruckvorrichtung 11, welche für eine Anlage der zu bearbeitenden Werkstücke 3 an der Anlagefläche 10.1 des Anschlaglineals 10 sorgt. Dies geschieht mittels Luft, die aus Düsen 12 austritt, welche in Höhe der transportierten Werkstücke liegen und in einer Vielzahl hintereinander in der Durchlaufrichtung angeordnet sind. Die Düsen 12 der Andruckvorrichtung 11 haben einen Abstand von der an ihnen vorbeilaufenden Längskante der Werkstücke 3, die entsprechend nur so angeblasen wird, daß die Werkstücke 3 sich ohne Zwang an die Führungsfläche 10.1 des Anschlaglineals 10 anlegen. So ist in Gestalt eines Luftpolsters 13, welches sich zwischen den von dem Anschlaglineal 10 abliegenden Längskanten der Werkstücke 3 und der Andruckvorrichtung 11 aufbaut, ein elastisches, nachgebendes Druckmittel erzeugt, welches auch aus einer mechanischen Einrichtung, wie einer federnd abgestützten Kufe gebildet sein kann.

In der Einlaufzone 1 ist oberhalb der Transporteinrichtung 4 eine Oberdruckeinrichtung 14 angeordnet, deren Anfang in Durchlaufrichtung gegenüber dem Anfang der Transporteinrichtung 4 versetzt ist. Die Oberdruckeinrichtung 14 besteht aus zwei umlaufenden Bändern 15, die, wie insbesondere Fig. 3 zeigt, mit ihren Untertrumen 15.1 die Werkstücke 3 erfassen und auf dem Obertrum 7 des Transportbandes 8 niederhalten. Entlang dem Wirkungsbereich der Oberdruckeinrichtung 14 sind somit die Werkstücke 3 in ihrer durch das Anschlaglineal 10 vorgegebenen Ausrichtung fixiert, und zwecks Sicherung der Lagefixierung der Werkstücke 3 ersterecken sich das Anschlaglineal 10 und die Andruckvorrichtung 11 in der Durchlaufrichtung noch über denjenigen Bereich hinaus, der von der Oberdruckeinrichtung 14 überdeckt wird.

In die Oberdruckeinrichtung 14 ist eine Sägevorrichtung 16 integriert, die Sägewerkzeuge 17 in Gestalt zweier Sägeblätter aufweist, die jeweils mit ihrer Blattebene zum einen in der Durchlaufrichtung liegen und zum anderen senkrecht zur Transportebene der Werkstücke 3 stehen. Wie sich weiter aus Fig. 4 ergibt, sind die zwei Bänder 15 der Oberdruckeinrichtung 14 beidseits an den Sägewerkzeugen 17 vorbeigeführt, um denjenigen Bereich an der obenliegenden Seite der Werkstücke 3 nicht zu beaufschlagen, in welchem die Sägewerkzeuge 17 eine in der Durchlaufrichtung sich erstreckende, also längslaufende Führungsnut 3.2, siehe obere Darstellung von Fig. 4, eingeschnitten wird. Selbst wenn die Werkstücke 3 an ihrer am Anschlaglineal 10 anliegenden Längskante 3.1 einen gewissen Verzug aufweisen sollten, wird die längslaufende Führungsnut 3.2 exakt geradlinig in der Durchlaufrichtung liegend in die Werkstücke 3 eingeschnitten.

Von der Transporteinrichtung 4 und der Oberdruckeinrichtung 14 werden die mit der Führungsnut 3.2 versehenen Werkstücke 3 in der Durchlaufrichtung an eine weitere Fördervorrichtung 20 und eine Oberdruckvorrichtung 22 weitergegeben, wobei die Oberdruckvorrichtung 22, wie aus Fig. 5 hervorgeht, ebenfalls aus zwei umlaufenden Druckbändern 23 besteht, die mit ihren Untertrumen 23.1 die Werkstücke 3 an den obenliegenden Seiten beaufschlagen. Diese Untertrume 23.1 der Oberdruckvorrichtung 22 bewegen sich synchron mit den Untertrumen 15.1 der Bänder 15 der vorgeschalteten Oberdruckeinrichtung 14. Eine Besonderheit besteht insoweit darin, als die Oberdruckvorrichtung 22 zugleich auch den Vorschub der Werkstücke 3 entlang der Transportvorrichtung 20 besorgt, die nämlich aus einer Gleitbahn besteht. Im Bereich dieser Gleitbahn 20 werden die Werkstücke 3 mittels Stützluft unterblasen, und dazu sind in die Gleitbahn 20 Luftaustrittsdüsen 21 integriert, die in der Transport- bzw. Durchlaufrichtung hintereinander liegend in einer oder mehreren Reihen angeordnet sind. Die Fördervorrichtung 20 und die zugehörige Oberdruckvorrichtung 22 erstrecken sich durch eine Profilierungszone 18 hindurch, in der die Werkstücke 3 in den Bereichen ihrer beidseits längslaufenden Kanten mit einer längslaufenden Profilierung versehen werden, die ähnlich einer Nut-Feder-Verbindung ein aneinander Anschließen benachbarter Werkstücke 3 beim Verbau am Einbauort erlauben. In Fig. 5 sind die längsseitigen Profilierungen an den Kanten des dargestellten Werkstückes mit 3.3 und 3.4 angedeutet. Angefahren werden die Profilierungen 3.3 und 3.4 an die Werkstücke 3 mittels ortsfest angeordneter Bearbeitungsaggregate mit rotierenden, spannehmenden Profilierungswerkzeugen 19, und diese Bearbeitungsaggregate sind in der Profilierungszone 18 angeordnet.

In die Oberdruckvorrichtung 22 ist eine geradlinig sich in der Durchlaufrichtung erstreckende Führungsschiene 24 integriert, die sich über die gesamte Länge der Profilierungszone 18 erstreckt. Beim Vorschub in die Profilierungszone 18 hinein schieben sich die Werkstücke 3 mit ihrer Führungsnut 3.2 auf die Führungsschiene 24 auf, womit quer zur Durchlaufrichtung die Werkstücke 3 sicher gehalten sind. Dementsprechend ist der Eingriffsquerschnitt der Führungsschiene 24 an den Querschnitt der Führungsnut 3.2 der Werkstücke 3 angepaßt. Zudem ist die Führungsschiene 24 so angeordnet, daß sie in der Durchlaufrichtung mit denjenigen Bereichen der Sägewerkzeuge 17 fluchtet, die beim Anbringen der Führungsnuten 3.2 im Werkstückeingriff stehen. Die Werkstücke 3 haben eine solche Länge, daß beim Maschinendurchlauf am vornliegenden Ende die Werkstücke mit ihrer Führungsnut 3.2 auf der Führungsschiene 24 bereits aufgenommen sind, während zum Ende eines Werkstücks hin die Sägevorrichtung 16 damit noch in Eingriff steht, um bis zum in Durchlaufrichtung rückwärtigen Ende des jeweiligen Werkstücks 3 die Führungsnut 3.2 daran fertigzuschneiden.

Am Auslaufende der Fördervorrichtung 20 und der zugehörigen Oberdruckvorrichtung 22 werden die fertig bearbeiteten Werkstücke von einem weiteren Hilfsförderer 25 übernommen und abtransportiert.

## Patentansprüche

1. Maschine zum Profilieren von länglichen, plattenförmigen Werkstücken (3) aus Holz und/oder Holzersatzstoffen, wie Paneelen für Fußbodenbeläge, Decken- oder Wandverkleidungen, im Bereich einander gegenüberliegender Längskanten im Durchlauf mit einer Fördervorrichtung (20) zur flachliegenden sowie beidseits daran mit den Längskantenbereichen vorstehenden Aufnahme der Werkstükke (3) in einer Transportebene und zum Befördern der Werkstücke in geradliniger Durchlaufrichtung, mit einer Profilierungszone (18), durch die hindurch sich die Fördervorrichtung (20) erstreckt und in der zu beiden Seiten der Fördervorrichtung (20) Bearbeitungsaggregate mit spannehmenden Profilierungswerkzeugen (19) angeordnet sind, und mit einer oberhalb der Fördervorrichtung (20) die Werkstücke (3) an ihrer von der Fördervorrichtung (20) abliegenden Seite entlang der Profilierungszone (18) beaufschlagenden Oberdruckvorrichtung (22), wobei sich in der Durchlaufrichtung vor der Profilierungszone (18) eine Einlaufzone (1) mit einem in der Durchlaufrichtung geradlinig sich erstreckenden Anschlaglineal (10) zum Ausrichten der Werkstücke (3) mit einer ihrer Längskanten auf die Durchlaufrichtung befindet,
**dadurch gekennzeichnet,**
**daß** in der Einlaufzone (1) eine synchron mit der Werkstück-Fördervorrichtung (20) laufende sowie an diese in der Durchlaufrichtung fluchtend anschließende Transporteinrichtung (4) für die Werkstücke (3) angeordnet ist, entlang deren einer Seite das Anschlaglineal (10) und entlang deren zweiter Seite eine die Werkstücke (3) in Anlage an dem Anschlaglineal (10) haltende Andruckvorrichtung (11) sich erstrecken, wobei in der Einlaufzone (1) eine Oberdruckeinrichtung (14) zum Niederhalten und/oder Vorschieben der Werkstücke (3) auf der Transporteinrichtung (4) vorgesehen ist, die von dem Andrucklineal (10) und der Andruckvorrichtung (11) überlappt ist und in die eine Sägevorrichtung (16) mit zumindest einem Sägewerkzeug (17) zum Einschneiden zumindest einer Führungsnut (3.2) in die Oberseite der Werkstücke (3) integriert ist, und wobei in der Durchlaufrichtung fluchtend an den Werkstückeingriffsbereich des Sägewerkzeugs (17) eine Führungsschiene (24) anschließt, die in die Oberdruckvorrichtung (22) integriert ist und sich über die gesamte Länge der Profilierungszone (18) geradlinig in der Durchlaufrichtung erstreckt und an der die Werkstükke (3) mit ihrer Führungsnut (3.2) aufgenommen werden.

2. Maschine nach Anspruch 1,
**dadurch gekennzeichnet,**
**daß** die die Werkstücke (3) in Anlage an dem Anschlaglineal (10) haltende Andruckvorrichtung (11) ein nachgebendes Andruckmittel aufweist, welches die Werkstücke (3) ohne sie zu verformen beaufschlagt.

3. Maschine nach Anspruch 2,
**dadurch gekennzeichnet,**
**daß** das Andruckmittel der Andruckvorrichtung (11) aus einem Luftpolster besteht und dazu die Andruckvorrichtung (11) eine Vielzahl von in der Durchlaufrichtung angeordnete Luftdüsen (12) aufweist, die auf einen Abstand von der an ihnen vorbeilaufenden Längskante der Werkstücke (3) justierbar sind.

4. Maschine nach einem der Ansprüche 1 - 3,
**dadurch gekennzeichnet,**
**daß** die Oberdruckeinrichtung (14) zwei synchron miteinander laufende, die Werkstücke (3) mit ihren Untertrumen (15.1) beaufschlagende Bänder (15) aufweist, die beidseits entlang der Sägevorrichtung (16) vorbeigeführt sind.

5. Maschine nach Anspruch 4,
**dadurch gekennzeichnet,**
**daß** die sich durch die Profilierungszone (18) hindurch erstreckende Führungsschiene (24) in die Oberdruckvorrichtung (22) integriert ist und die Oberdruckvorrichtung (22) zwei synchron miteinander laufende Druckbänder (23) aufweist, die mit ihren Untertrumen (23.1) beidseits der Führungsschiene (24) verlaufen.

6. Maschine nach einem der Ansprüche 1 - 5,
**dadurch gekennzeichnet,**
**daß** die Transporteinrichtung (4) der Einlaufzone (1) aus einem Förderband (8) besteht, welches mit seinem Obertrum (7) auf einer an einem Grundkörper (5) oberseitigen Gleitfläche (6) gleitet.

7. Maschine nach Anspruch 6,
**dadurch gekennzeichnet,**
**daß** der Grundkörper (5) der Transporteinrichtung (4) entlang seiner Gleitfläche (6) Luftdüsen (9) zum Einblasen von Stützluft aufweist.

8. Maschine nach einem der Ansprüche 1 - 7,
**dadurch gekennzeichnet,**
**daß** die Fördervorrichtung (22) der Profilierungszone (18) aus einer Gleitbahn (20) besteht und die Oberdruckvorrichtung (22) der Profilierungszone (18) zugleich Vorschubvorrichtung für die Werkstücke (3) ist.

9. Maschine nach Anspruch 8,
**dadurch gekennzeichnet,**
**daß** in die Gleitbahn (20) der Fördervorrichtung (22) der Profilierungszone (18) Luftdüsen (21) zum Ausblasen von Stützluft angeordnet sind.

10. Maschine nach einem der Ansprüche 1 - 9,
**dadurch gekennzeichnet,**
**daß** das zumindest eine Sägewerkzeug (17) der Sägevorrichtung (16) ein Kreissägeblatt ist, welches mit seiner Blattebene zum einen in der Durchlaufrichtung und zum anderen senkrecht zur Transportebene der Werkstücke (3) steht.

## Claims

1. Machine for profiling oblong, flat workpieces (3) made of wood and / or wood substitutes such as panels for floor coverings, ceiling or wall coverings, in the region of longitudinal edges lying opposite each other, in continuous operation, comprising a conveying device (2) which receives the workpieces (3) lying flat and projecting on both sides with the longitudinal edge regions in a transport plane and conveys the workpieces in a straight continuous direction, comprising a profiling zone (18), through which the conveying device (20) extends and in which on both sides of the conveying device (20) machining units with cutting, profiling tools (19) are arranged, and comprising a top pressure device contacting the workpieces (3) above the conveying device (20) on their side lying away from the conveying device (20) along the profiling zone (18), wherein an inlet zone (1) is arranged before the profiling zone (18) in the running direction, said inlet zone (1) having a guide edge (10) extending in a straight line in the running direction for orientating the workpieces (3) with one of their longitudinal edges relative to the running direction,
**characterised in that**
a transport device (4) for the workpieces (3) is arranged in the inlet zone (1), running synchronously with the workpiece conveying device (20) and connecting thereto in alignment in the running direction, along one side of which transport device (4) the straight guide edge (10) extends and along the second side of which a pressing device (11) extends which holds the workpieces in abutment against the straight guide edge (10), wherein a top pressure device (14) is provided in the inlet zone (1) for holding down and / or advancing the workpieces (3) on the transport device (4), which is overlapped by the pressure guiding edge (10) and the pressing device (11) and into which a sawing device (16) is integrated with at least one sawing tool (17) for cutting at least one guiding groove (3.2) into the upper side of the workpieces (3), and wherein a guide rail (24) connects with alignment in the running direction to the workpiece engagement area of the sawing tool (17), said guide rail (24) being integrated into the top pressure device (22) and extending in a straight line in the running direction over the whole length of the profiling zone (18), and on which the workpieces (3) are received with their guiding groove (3.2).

2. Machine according to claim 1,
**characterised in that**
the pressing device (11) holding the workpieces (3) in abutment against the straight guide edge (10) comprises yielding pressure means which contact the workpieces (3) without deforming them.

3. Machine according to claim 2,
**characterised in that**
the pressure means of the pressing device (11) consist of an air cushion and for this purpose the pressing device (11) comprises a plurality of air jets (12) arranged in the running direction which can be adjusted at a distance from the longitudinal edge of the workpieces (3) passing by them.

4. Machine according to any one of the claims 1 - 3,
**characterised in that**
the top pressure device (14) comprises two belts (15) running synchronously with each other and contacting the workpieces (3) with their lower parts (15.1), said belts (15) being passed along on both sides of the sawing device (16).

5. Machine according to claim 4,
**characterised in that**
the guide rail (24) extending through the profiling zone (18) is integrated into the top pressure device (22) and the top pressure device (22) comprises two pressure belts (23) running synchronously with each other which extend with their lower parts (23.1) on both sides of the guide rail (24).

6. Machine according to one of the claims 1 - 5,
**characterised in that**
the transport device (4) of the inlet zone (1) consists of a conveying belt (8) which slides with its upper part (7) on a sliding surface (6) on the top side of a base body (5).

7. Machine according to claim 6,
**characterised in that**
the base body (5) of the transport device (4) comprises along its sliding surface (6) air jets (9) for blowing in supporting air.

8. Machine according to one of the claims 1 - 7,
**characterised in that**
the conveying device (22) of the profiling zone (18) consists of a slideway (20) and the top pressure device (22) of the profiling zone (18) is simultaneously a feed device for the workpieces (3).

9. Machine according to claim 8,
**characterised in that**
air jets (21) for blowing out supporting air are arranged in the slideway (20) of the conveying device (22) of the profiling zone (18).

10. Machine according to one of the claims 1 - 9,
**characterised in that**
the at least one sawing tool (17) of the sawing device (16) is a circular saw blade which is arranged with its flat plane on the one hand in the running direction and on the other hand perpendicular to the transport plane of the workpieces (3).

## Revendications

1. Machine pour profiler en continu des pièces plates, allongées (3), en bois et / ou en matériaux de remplacement du bois, tels que panneaux pour revêtements de sols, revêtements de plafonds ou de murs, le long d'arêtes longitudinales, opposées, avec un dispositif de transport (20) pour la réception, dans un plan de transport, des pièces (3) posées à plat ainsi qu'en saillie des deux côtés avec les arêtes longitudinales, et pour le transport des pièces (3) dans la direction de défilement en ligne droite, avec une zone de profilage (18), à travers laquelle s'étend le dispositif de transport (20), et dans laquelle, des deux côtés du dispositif de transport (20), sont installées des unités de traitement avec des outils de profilage (19) par enlèvement de copeaux, et avec un dispositif de pression supérieur (22) agissant, au-dessus du dispositif de transport (20), le long de la zone de profilage (18), sur les pièces (3), sur leur côté opposé au dispositif de transport (20), une zone d'entrée (1), avec une règle de butée (10), qui s'étend en ligne droite dans la direction de défilement pour orienter les pièces (3) dans la direction de défilement, avec l'un de leurs bords longitudinaux, étant située en amont de la zone de profilage (18) dans la direction de défilement,
**caractérisée en ce que,**
dans la zone d'entrée (1), est agencé, pour les pièces (3), un dispositif de transport (4), synchrone avec le dispositif de transport (20) de pièces ainsi qu'en alignement avec celui-ci dans la direction de défilement, le long de l'un des côtés duquel s'étend la règle de guidage (10), et le long du deuxième côté duquel s'étend un dispositif de pression, qui maintient les pièces (3) en contact avec la règle de butée (10), un dispositif de pression supérieur (14), qui est recouvert par la règle de butée (10) et le dispositif de pression (11), et dans lequel est intégré un dispositif de sciage (16) avec au moins un outil de sciage (17) pour entailler au moins une rainure de guidage (3.2) dans la face supérieure des pièces (3), et un rail de guidage (24), étant prévu dans la zone d'entrée (1) pour maintenir à plat et / ou pour pousser en avant les pièces (3) sur le dispositif de transport (4).

2. Machine selon la revendication 1,
**caractérisée en ce que**
le dispositif de pression (11), maintenant les pièces (2) en contact contre la règle de butée (10), présente un moyen de pression élastique, qui agit sur les pièces (2) sans les déformer.

3. Machine selon la revendication 2,
**caractérisée en ce que**
le moyen de pression du dispositif de pression (11) consiste en un coussin d'air, et que, de plus, le dispositif de pression (11) présente un grand nombre de buses d'air (12) qui, disposées dans la direction de défilement, peuvent être ajustées à un intervalle par rapport au bord longitudinal des pièces (3) qui défilent devant elles.

4. Machine selon l'une des revendications 1 à 3,
**caractérisée en ce que**
le dispositif de pression supérieur (14) présente deux bandes (15), qui, se déplaçant en synchronisme l'une par rapport à l'autre et agissant avec leurs brins inférieurs (15.1) sur les pièces (3), sont guidées des deux côtés, le long du dispositif de sciage (16).

5. Machine selon la revendication 4,
**caractérisée en ce que**
le rail de guidage (24), qui s'étend à travers la zone de profilage (18), est intégré dans le dispositif de pression supérieur (22), et que le dispositif de pression supérieur (22) présente deux bandes de pression, qui, se déplaçant de manière synchrone l'une par rapport à l'autre, s'étendent avec leurs brins inférieurs (23.1) des deux côtés du rail de guidage (24).pression

6. Machine selon l'une des revendications 1 à 5,
**caractérisée en ce que**
le dispositif de transport (4) de la zone d'entrée (1) consiste en une bande de transport (8) qui glisse avec son brin supérieur (7) sur une surface de glissement (6), sur le côté supérieur d'un corps de base (5).

7. Machine selon la revendication 6,
**caractérisée en ce que**
le corps de base (5) du dispositif de transport (4) présente, le long de sa surface de glissement (6), des buses d'air (9) pour le soufflage d'air de support.

8. Machine selon l'une des revendications 1 à 7,
**caractérisée en ce que**
le dispositif de transport (22) de la zone de profilage (18) consiste en une voie de glissement (20) et que le dispositif de pression supérieur (22) de la zone de profilage (18) est simultanément un dispositif d'avance pour les pièces (3).

9. Machine selon la revendication 8,
**caractérisée en ce que,**
dans la voie de glissement (20) du dispositif de transport (22) de la zone de profilage (18), sont agencées des buses d'air (21) pour le soufflage d'air de support.

10. Machine selon l'une des revendications 1 à 9,
**caractérisée en ce que**
au moins un outil de sciage (17) du dispositif de sciage (16) est une lame de scie circulaire qui est située, avec son plan de lame, dans la direction de défilement, d'une part, et, d'autre part, perpendiculairement au plan de transport des pièces (3).
